# EUROPÄISCHE PATENTSCHRIFT

(11) **EP 2 194 275 B1**
(45) Veröffentlichungstag und Bekanntmachung des Hinweises auf die Patenterteilung: **22.08.2018**
(21) Anmeldenummer: 09014528.5
(22) Anmeldetag: 20.11.2009
(51) Int. Cl.: F04C 18/12, F04C 28/28

(54) **Wälzkolbenvakuumpumpe**
Lobe type vacuum pump
Pompe à vide à lobes

(30) Priorität: 04.12.2008 DE 102008060540
(43) Veröffentlichungstag der Anmeldung: 09.06.2010
(73) Patentinhaber: PFEIFFER VACUUM GMBH, 35614 Asslar (DE)
(72) Erfinder: Hotopp, Frank, 35510 Butzbach (DE); Rafii, Siamak, Dr., 35630 Ehringshausen (DE); Sachs, Ronald, Dr., 44315 Dortmund (DE)
(74) Vertreter: Manitz Finsterwald Patentanwälte PartmbB

(56) Entgegenhaltungen:
- WO-A1-2004/053296
- DE-C- 882 746
- GB-A- 809 445
- GB-A- 891 524
- US-A- 2 048 249
- US-A- 3 302 868
- US-A- 6 164 945

## Beschreibung

Die Erfindung betrifft eine Wälzkolbenvakuumpumpe nach dem Oberbegriff des ersten Anspruchs.

Wälzkolbenvakuumpumpen sind aus vielen industriellen Anwendungen nicht mehr wegzudenken. Beispielhaft seien für diese Anwendungen Metallurgie, Vakuumtrocknung und Chemietechnik genannt.

Der Grundaufbau dieser Wälzkolbenvakuumpumpen sieht vor, zwei Wellen gegenläufig mit gleicher Drehzahl zu betreiben. Dies wird beispielsweise durch ein mechanisches Synchrongetriebe gewährleistet. Auf diesen Wellen sind Kolben vorgesehen, die zusammenwirken, Gasvolumina einschließen und vom Pumpeneinlass zum Pumpenauslass transferieren.

Ein im Stand der Technik bekanntes Bauprinzip schlägt vor, den Kolben aus einem Metallwerkstoff herzustellen und durch gebohrte Hohlräume leichter zu machen. Durch eine zentrale Bohrung wird eine Stahlwelle hindurch gesteckt und fixiert, beispielsweise durch eine Verklebung der Bauteile.

Nachteilig an diesem Aufbau ist beispielsweise der Fertigungsaufwand, da Nachbearbeitung der Bauteile und folgende Montageschritte notwendig sind. Auf der anderen Seite ist bei Veränderungen zu berücksichtigen, dass die Stabilität gegen Verformung gesichert sein muss.

Aus der US 2 048 249 A ist eine Wälzkolbenpumpe gemäß dem Oberbegriff des Anspruchs 1 bekannt.

In der US 6 164 945 A ist eine Wälzkolbenpumpe mit einem Kolben beschrieben, der einen Hohlraum aufweist.

Die GB 891 524 A beschreibt eine ähnliche Wälzkolbenpumpe, bei der Kanäle in einem Kolben angeordnet sind.

In der WO 2004/053296 A1 ist ebenfalls eine ähnliche Wälzkolbenpumpe beschrieben, bei der sich Kanäle und ein Hohlraum in einem Kolben befinden.

Eine Aufgabe der Erfindung besteht darin, eine Wälzkolbenvakuumpumpe mit einem kostengünstig herstellbaren und stabilen Kolben zu schaffen.

Diese Aufgabe wird gelöst durch eine Wälzkolbenvakuumpumpe mit den Merkmalen des ersten Anspruchs. Die abhängigen Ansprüche 2 bis 5 geben vorteilhafte Weiterbildungen der Erfindung an.

Im Bereich der Welle, dem Kernbereich, ist erfindungsgemäß ein Hohlraum vorgesehen. Dies reduziert das Gewicht des Kolbens, wobei die Stabilität gewahrt bleibt. Ein geringeres Gewicht reduziert die Kosten, zugleich erlaubt es eine Steigerung der Wellendrehzahl, da die Massenverteilung günstiger ist. Ein geringeres Gewicht erhöht zudem die Laufruhe der Wälzkolbenvakuumpumpe. Es wird daher ermöglicht, das Saugvermögen gegenüber dem Stand der Technik zu erhöhen.

Die Herstellung der Wälzkolbenpumpe wird deutlich vereinfacht, da Wellenzapfen und Kolben erfindungsgemäß Teile eines einstückigen Gussteils sind. Ferner ist der Innenraum des Kolbens hohl und der Hohlraum umfassend gestaltet. Dies verstärkt die oben genannten vorteilhaften Effekte. Die Stabilität dieser Anordnung wird erfindungsgemäß durch einen Längssteg zwischen den Wellenzapfen erhöht.

Das Gewicht wird weiter reduziert, in dem zwei Wellenzapfen am Kolben angeordnet sind, zwischen denen sich ein Hohlraum befindet. Die Kolbenwandung kann dünn und mit geringem Materialaufwand hergestellt werden, wenn weitere Stege zur Versteifung eingesetzt werden. Schließlich schlägt eine Weiterbildung vor, eine Freigabestruktur zwischen Wellenlagerung und Kolben vorzusehen. Sie erhöht die Sicherheit, denn bei Einleitung von hohen Kräften durch den Kolben wird die Übertragung auf die Wellenlagerung deutlich verringert.

Anhand eines Ausführungsbeispiels und seiner Weiterbildungen soll die Erfindung erläutert und die Darstellung ihrer Vorteile vertieft werden. Es zeigen:
- Fig. 1: :: Schnitt durch eine Wälzkolbenvakuumpumpe.
- Fig. 2: :: Axialer Schnitt durch eine Anordnung aus Welle und Kolben.
- Fig. 3:: Schnitt durch einen Kolben senkrecht zur Achse, entlang der Linie I-I'.
- Fig. 4:: Schnitt entlang der Kolbenachse, entlang der Linie II-II'.
- Fig. 5:: Schnitt durch einen Kolben senkrecht zur Achse, entlang der Linie III-III'.

Einen Schnitt entlang der Achsen einer Wälzkolbenvakuumpumpe zeigt Figur 1. Im Gehäuse 1 der Vakuumpumpe befindet sich der Pumpraum 2. Dieser wird von einer ersten Welle 10 und einer zweiten Welle 14 durchsetzt. In Richtung der Wellenachsen ist er durch ein erstes Lagerschild 4 und ein zweites Lagerschild 5 begrenzt. In dem Bereich der Wellen, der den Pumpraum durchsetzt, sind ein erster Kolben 12 mit der ersten Welle und zweiter Kolben 16 mit der zweiten Welle verbunden.

Beide Wellen stützen sich durch Lageranordnungen drehbar in den Lagerschilden ab. Im ersten Lagerschild befinden sich das Loslager 22 der ersten Welle und das Loslager 26 der zweiten Welle. Im zweiten Lagerschild befinden sich das Festlager 24 der ersten Welle und das Festlager 28 der zweiten Welle.

Auf der dem Pumpraum abgewandten Seite des ersten Lagerschildes ist ein Getrieberaum 3 vorgesehen, in den die Enden von erster und zweiter Welle hineinragen. Auf den Wellenenden sitzen ein erstes und ein zweites Synchronrad 18 und 20, welche die Drehung der ersten Wellen auf die zweite Welle übertragen, so dass diese sich mit gleicher Drehzahl aber gegenläufig dreht. Eine erste Schleuderscheibe 30 taucht in einen Schmiermittelvorrat und verteilt das Schmiermittel im Getrieberaum.

Auf der dem Pumpraum abgewandten Seite des zweiten Lagerschildes befindet sich ein Zwischenraum 8. Dieser wird von der ersten Welle durchsetzt, während die zweite Welle in ihm endet. Auf ihrem Ende ist eine zweite Schleuderscheibe 32 angeordnet, die ebenfalls in einem Schmiermittelvorrat eintaucht und eine Verteilung des Schmiermittels im Zwischenraum bewirkt.

Das den Zwischenraum durchsetzende Ende der ersten Welle endet im Motorgehäuse 6. Dort sind auf dem Wellenende Innenmagnete 44 befestigt. Das Wellenende mit den Innenmagneten ist von einem Spalttopf 40 umgeben, der mittels eines Spalttopfflansches am Gehäuse luftdicht angebracht ist. Ein Magneträger 48 trägt Außenmagnete 46, die mit den Innenmagneten kraft- und drehungsübertragend zusammenwirken. Der Magnetträger ist auf einer Motorwelle 50 angeordnet, welche in einem Motorlager 52 gelagert ist. Die ebenfalls auf der Motorwelle angeordneten Motormagnete 54 wirken mit Spulen 56 zusammen um elektrische Energie in mechanische Drehung umzusetzen. Spulen und Motormagnete bilden den Antrieb der Wälzkolbenpumpe.

Die Kolben der Figur 1 sind dort schematisch und nicht geschnitten gezeigt. Beide Kolben können, von der Länge des motorseitigen Wellenendes abgesehen, identisch aufgebaut sein. Daher lassen sich die Merkmale, die sich aus den Figuren 2 bis 5 ergeben, auf beide Kolben anwenden.

Ein Schnitt entlang der Wellenachse ist in Figur 2 gezeigt. Der Kolben ist als Hohlkörper gestaltet. Er besitzt eine Kolbenwandung 60, die den hohlen Innenraum umgibt. Querstege 64 sind im wesentlichen senkrecht zur Rotationsachse orientiert und an der Innenwand des Kolbens angeordnet. Sie versteifen den Rotor gegen auftretende Fliehkräfte. Es wird somit vermieden, dass sich die Kolbenwandung an ihrer zur Achse 100 parallelen Stelle von der Achse nach außen aufwölbt und dadurch die engen Spalte zwischen den Kolben untereinander und zum Gehäuse aufzehrt. Engere Spalte können durch die Versteifung gewählt werden, was die vakuumtechnische Leistung der Wälzkolbenvakuumpumpe verbessert und ein Anlaufen der Kolben, das heißt eine gegenseitige Berührung oder Berührung des Gehäuses, verhindert. Entlang der Achse befinden sich am Kolbenende einstückig mit diesem ausgeführte Wellenzapfen 62 und 63, welche vorgesehen sind, um mit den oben beschriebenen Wellenlagern, Synchronrädern, dem Antrieb und den Schleuderscheiben zusammenzuwirken.

Im Inneren des Kolbens befindet sich zwischen den Wellenzapfen und entlang der Achse der Kernbereich 58. In diesem Kernbereich ist erfindungsgemäß der Hohlraum 80 vorgesehen. Lediglich Randstege 70 an den Wellenzapfen und ein an der Innenseite der Kolbenwandung parallel zur Achse verlaufender Längssteg 66 sind in diesem Bereich angeordnet. Der Längssteg versteift die Kolbenwandung, so dass auch hier Fliehkräfte keinen negative Wirkung entfalten können. Eine zusätzliche Versteifung ergibt sich aus dem Mittelsteg 68. Alle Stege 64, 66 und 68 ermöglichen es, die Kolbenwandung 60 möglichst dünn und damit leicht zu gestalten.

In einem zur Achse senkrechten Abschnitt der Kolbenwandung ist eine Außenöffnung 72 vorgesehen. Da der Innenraum 82 des Kolbens einen ungeteilten Hohlraum darstellt, ermöglicht die Außenöffnung, den Kolben mit den Wellenzapfen als ein Gussteil herzustellen. Dies ist eine sehr kostengünstige Bauweise. Füllmaterial, welches während des Gießens den Innenraum des Kolbens frei von Material hält, wird durch die Außenöffnung entnommen. Diese Öffnung wird in der zusammengebauten Wälzkolbenvakuumpumpe durch einen Stopfen oder ähnliches verschlossen. Vorteilhaft ist es, mehrere Außenöffnungen, vorzugsweise vier, vorzusehen, da dies die Lagerung des Gusskerns vereinfacht und präzisiert.

Ein Schnitt quer zur Achse entlang der Linie I-I' ist in Figur 3 gezeigt. Der Kolben besitzt einen etwa achtförmigen Querschnitt. Die Kolbenwandung 60 umschließt den hohlen Innenraum des Kolbens. Zu diesem hohlen und ungeteilten Innenraum 82 gehört der Hohlraum 80 im Kernbereich 58 des Kolbens. An der Einschnürung der Acht sind auf der Innenseite der Kolbenwandung die versteifenden Längsstege 66 vorgesehen, deren Wirkung oben beschrieben wurde.

Ein Schnitt entlang der Achse und entlang der Linie II-II' ist in Figur 4 gezeigt. Zwischen den Wellenzapfen 62 und 63 befindet sich im Inneren des Kolbens der Hohlraum 80, der sich entlang der Achse erstreckt. Parallel zur Achse erstrecken sich an der Innenseite der Kolbenwandung 60 Längsstege 66. Der Mittelsteg 68 verläuft quer zur Achse und verbindet die Längsstege. Hierdurch wird der Kolben in hohem Maße gegen die Fliehkräfte versteift. Ebenso bewirken die Randstege 70 eine Versteifung mit dieser Wirkung. Je nach Baulänge des Kolbens können mehrere Mittelstege vorgesehen sein, wobei der Innenraum des Kolbens vorzugsweise ungeteilt verbleibt, damit er als einstückiges Gussteil hergetellt werden kann.

Einen Schnitt entlang der Linie III-III' auf Höhe des Wellenzapfens 63 zeigt Figur 5. In der Kolbenwandung ist die Außenöffnung 72 vorgesehen, die den Innenraum des Kolbens derart verbindet, dass Füllmaterial des Gießvorgangs hierdurch entfernt werden kann. An den Wellenzapfen angrenzend ist in der Kolbenwand eine Freigabestruktur 74 vorgesehen. Mehrere Radialstege 76 wechseln sich in Umfangsrichtung mit Stirnöffnungen 78 ab. Die Stirnöffnungen sind mit einem weichen Material verschlossen. Im Falle einer Berührung der Kolben, beispielsweise bei einem Schaden der Synchronräder oder durch einen eingetretenen Fremdkörper, werden die Radialstege verformt. Auch das vollständige Abreißen der Radialstege ist möglich. Hierdurch wird eine Kraft, die durch den vorerwähnten Schadensfall in die Kolbenwandung eingeleitet wird, in deutlich verringertem Maße auf die Wellenlager 22, 24, 26 und 28 übertragen. Dies erhöht die Sicherheit der Wälzkolbenvakuumpumpe. Zusammen mit dem sehr leichten Aufbau des Kolbens erlaubt dies den sicheren Betrieb bei Drehzahlen jenseits von 60 Umdrehungen pro Sekunden, insbesondere im Bereich bis 200 Umdrehungen pro Sekunde.

## Patentansprüche

1. Wälzkolbenvakuumpumpe mit einer Welle (10, 14), einem mit dieser verbundenen Kolben (12, 16), einem die Welle in Drehung versetzenden Antrieb (54, 56) und einer Wellenlagerung (22, 24, 26, 28),
wobei ein einstückiges Gussteil den Kolben (12, 16) und
zwei an den Enden des Kolbens (12, 16) angeordnete Wellenzapfen (62, 63) umfasst,
**dadurch gekennzeichnet,**
**dass** in dem Kolben (12, 16) wenigstens ein Hohlraum (80) vorgesehen ist und zwischen den Wellenzapfen (62, 63) wenigstens ein Längssteg (66) angeordnet ist.

2. Wälzkolbenvakuumpumpe nach einem der vorgehenden Ansprüche,
**dadurch gekennzeichnet, dass** der Kolben einen ungeteilten und hohlen Innenraum (82) aufweist, welcher den Hohlraum (80) umfasst.

3. Wälzkolbenvakuumpumpe nach Anspruch 2, **dadurch gekennzeichnet, dass** im Innenraum (82) Stege (64, 66, 68) vorgesehen sind.

4. Wälzkolbenvakuumpumpe nach einem der vorgehenden Ansprüche,
**dadurch gekennzeichnet, dass** sie eine Freigabestruktur (74), bei welcher sich in Umfangsrichtung der Welle (10, 14) mehrere Radialstege (76) mit Stirnöffnungen (78) abwechseln, zwischen Wellenlagerung (22, 24, 26, 28) und Kolben (12, 16) umfasst.

## Claims

1. A Roots vacuum pump comprising a shaft (10, 14); a piston (12, 16) connected to said shaft; a drive (54, 56) setting the shaft into rotation; and a shaft bearing (22, 24, 26, 28),
wherein a single-piece cast part comprises the piston (12, 16) and two shaft pins (62, 63) arranged at the ends of the piston (12, 16),
**characterized in that**
at least one hollow space (80) is provided in the piston (12, 16) and at least one elongate web (66) is arranged between the shaft pins (62, 63).

2. A Roots vacuum pump in accordance with one of the preceding claims, **characterized in that** the piston has an undivided and hollow inner space (82) which comprises the hollow space (80).

3. A Roots vacuum pump in accordance with claim 2, **characterized in that** webs (64, 66, 68) are provided in the inner space (82).

4. A Roots vacuum pump in accordance with any one of the preceding claims, **characterized in that** it comprises a release structure (74), in which a plurality of radial webs (76) alternate with end-face openings (78) in the peripheral direction of the shaft (10, 14), between the shaft bearing (22, 24, 26, 28) and the piston (12, 16).

## Revendications

1. Pompe à vide de Roots, comportant un arbre (10, 14), un piston (12, 16) relié à celui-ci, un entraînement (54, 56) mettant en rotation l'arbre et un palier d'arbre (22, 24, 26, 28),
dans laquelle
une pièce coulée d'un seul tenant comprend le piston (12, 16) et deux tourillons d'arbre (62, 63) agencés aux extrémités du piston (12, 16),
**caractérisée en ce que**
au moins une cavité (80) est prévue dans le piston (12, 16) et au moins une barrette longitudinale (66) est agencée entre les tourillons d'arbre (62, 63).

2. Pompe à vide de Roots selon l'une des revendications précédentes,
**caractérisée en ce que**
le piston comprend un volume intérieur creux non divisé (82) qui comprend la cavité (80).

3. Pompe à vide de Roots selon la revendication 2,
**caractérisée en ce que**
des barrettes (64, 66, 68) sont prévues dans le volume intérieur (82).

4. Pompe à vide de Roots selon l'une des revendications précédentes,
**caractérisée en ce que**
entre le palier d'arbre (22, 24, 26, 28) et le piston (12, 16), elle comprend une structure de libération (74) dans laquelle plusieurs barrettes radiales (76) alternent avec des ouvertures frontales (78) en direction périphérique de l'arbre (10, 14).
